# EUROPÄISCHE PATENTSCHRIFT

(11) **EP 0 408 507 B1**
(45) Veröffentlichungstag und Bekanntmachung des Hinweises auf die Patenterteilung: **10.11.1993**
(21) Anmeldenummer: 90810513.3
(22) Anmeldetag: 05.07.1990
(51) Int. Cl.: B41F 33/00

(54) **Verfahren zur Bestimmung der Farbmasszahldifferenzen zwischen zwei mit hilfe einer Druckmaschine gedruckten Rasterfeldern sowie Verfahren zur Farbsteuerung oder Farbregelung des Druckes einer Druckmaschine**
Method for the determination of the distances between the color coordinates of two halftone regions printed with a printing machine and method for monitoring or adjusting the color printing of a printing machine
Méthode de détermination des écarts de couleur entre deux surfaces tramées imprimées avec une machine d'impression ainsi que méthode de commande ou réglage de l'impression couleurs d'une machine à imprimer

(30) Priorität: 14.07.1989 CH 2646/89
(43) Veröffentlichungstag der Anmeldung: 16.01.1991
(73) Patentinhaber: GRETAG Aktiengesellschaft, CH-8105 Regensdorf (CH)
(72) Erfinder: Ott, Hans, CH-8105 Regensdorf (CH)
(74) Vertreter: Kleewein, Walter, Dr.

(56) Entgegenhaltungen:
- EP-A- 0 136 542
- EP-A- 0 255 924
- EP-A- 0 321 402
- DE-A- 3 226 144
- DE-A- 3 539 540
- FR-A- 2 512 950
- PATENT ABSTRACTS OF JAPAN vol. 9, no. 265 (P-399)(1988) 23 Oktober 1985; JP-A-60 113243 (Toppan Printing Co. Ltd.) 19 Juni 1985
- NOUVELLES GRAPHIQUES. vol. 39, no. 6, März 1989, DEURNE BE Seiten 22 - 27; C.MEYER, R.BRAND: "LA COLORIMETRIE DANS L'IMPRESSION HELIO"
- GRAPHIC ARTS JAPAN vol. 26, 1984-85 Seiten 26 - 31; TATSUO KUNISHI: "ESTIMATION OF VALUES OF PRIMARY INKS IN COLOR PRINTS"

## Beschreibung

Die Erfindung betrifft ein Verfahren zur Bestimmung der Farbmasszahldifferenzen zwischen zwei mit Hilfe einer Druckmaschine gedruckten Rasterfeldern gemäss dem Oberbegriff des unabhängigen Anspruchs 1.

Ausserdem bezieht sich die Erfindung auf ein Verfahren zur Farbsteuerung oder Farbregelung des Druckes einer Druckmaschine gemäss dem Oberbegriff des unabhängigen Anspruchs 2.

Verfahren dieser Art sind aus der EP-A - 196 431 bekannt.

Verfahren zur Bestimmung der Farbmasszahldifferenzen dienen im allgemeinen zur Qualitätsbeurteilung von Druckerzeugnissen und erfordern den Einsatz von Farbmessgeräten oder Spektralfotometern, um die einem Rasterfeld, insbesondere einem Graubalancefeld, in einem Farbraum zugeordneten Koordinaten zu bestimmen. Der Einsatz solcher Geräte wird wegen des hohen optischen und elektronischen Aufwandes in vielen Fällen als kostspielig und aufwendig empfunden. Es ist auch bekannt, eine Qualitätsbeurteilung aufgrund von gemessenen densitometrischen Grössen vorzunehmen. Eine Qualitätsbeurteilung anhand eines densitometrischen Masssystems oder densitometrischer Parameter (vgl. EP-A-196 431) hat zwar den Vorteil, dass preiswertere Geräte, nämlich Densitometer statt Spektralfotometer eingesetzt werden können, jedoch sind densitometrische Grössen für eine Qualitätsbeurteilung nicht besonders praktisch und nicht gleichwertig mit den Grössen, wie sie in einem echten Farbmasssystem vorkommen. Bei diesem Stand der Technik (EP-A-196 431) ist man beim Einsatz von Densitometern auf ein densitometrisches Messsystem beschränkt, das für eine Qualitätsbeurteilung schlechter ist als Farbmasszahlen in einem empfindungsmässig gleichabständigen Farbraum wie dem L*a*b*-Farbraum oder dem LUV-Farbraum.

Aus der EP-A-228 347 und der EP-A 321 402 ist ein Verfahren zur Farbsteuerung und Farbregelung einer Druckmaschine bekannt, bei dem mit Hilfe eines Farbmessgeräts oder eines Spektralfotometers Messfelder abgetastet werden, um Farbkoordinaten in einem farbmetrischen Messsystem zu erhalten und durch einen Koordinatenvergleich aus dem Farbabstand des abgetasteten Messfeldes von einem vorgegebenen Soll-Farbort eine Stellgrösse zur Verstellung der Farbführungsorgane der Druckmaschine zu erzeugen. Dabei wird gemäss der EP-A-321 402 in der Weise vorgegangen, dass ein ausserhalb eines Korrekturfarbraumes liegender vorgegebener Soll-Farbort durch einen erreichbaren Soll-Farbort auf der Oberfläche des Korrekturfarbraumes mit einem Farbabstand vom vorgegebenen Soll-Farbort ersetzt wird, dessen für die Druckqualität wesentliche Komponenten minimal sind. Zur Realisierung einer derartigen Regelstrategie ist eine Operation in einem farbmetrischen Koordinatensystem, beispielsweise dem L*a*b*-Farbraum erforderlich. Dies erfordert gemäss der EP-A 321 402 den Einsatz eines Spektralfotometers bzw. allgemein Farbmessgeräts statt eines Densitometers.

Die EP-A-255 924 offenbart ein Verfahren zur Steuerung bzw. Regelung der Farbführung einer Druckmaschine, bei dem aus mit Hilfe eines Densitometers gemessenen Soll-Ist-Farbdichteabweichungen der bunten Teilfarben mittels einer "vektoriellen Hilfskonstruktion" ein Farbanderungsvektor bestimmt wird, aus dem dann in nicht näher ausgeführter Weise "Steuerempfehlungen" bzw. "Regelempfehlungen" für die Farbführung abgeleitet werden. Die in der "vektoriellen Hilfskonstruktion" verwendeten Multiplikationsfaktoren werden durch vorhergehende Testdrucke mit systematischer Variation der Farbgebung der Einzelfarben und anschliessender Auswertung mittels Densitometer und Farbmessgerät bestimmt.

Die in diesem Dokument offenbarte Methode erlaubt im wesentlichen nur qualitative Aussagen über die Farbabweichungen zwischen dem gemessenen Fortdruck und der entsprechenden Referenz, da die zugrundeliegende "vektorielle Hilfskonstruktion" auch bei genauester Dichtemessung zu mittleren Fehlern von bis zu 16° beim Polarwinkel und 3 Delta-E-Einheiten beim Farbabstand führt. Obwohl diese Fehler als ausreichend klein bezeichnet werden, um eine für Steuer- bzw. Regelverfahren ausreichende Information über Art und Ausmass eines Farbstichs zu erhalten, ist eine präzise und zuverlässige quantitative Steuerung bzw. Regelung der Farbführung mit dieser Methode nicht möglich.

Ganz abgesehen davon ist die Methode gemäss diesem Dokument auch insofern relativ umständlich und kompliziert, als bei Verwendung eines mehrfarbigen Ubereinanderdruckfeldes (Graubalancefeldes) als Farbkontrollfeld die an diesem gemessenen Farbdichtedifferenzen vor der weiteren Verarbeitung mittels der "vektoriellen Hilfskonstruktion" zuerst noch "demaskiert" werden müssen, d.h. die Dichtewertdifferenzen zwischen den gemessenen Istmesswerten und den Sollmesswerten eines Sollexemplars müssen über ein lineares Gleichungssystem in solche Dichtewertdifferenzen umgerechnet werden, wie sie sich an einfarbigen Drucken ergeben hätten. Für die Bestimmung der Koeffizienten des linearen Gleichungssystems ist dabei eine zusätzliche Serie von Testdrucken erforderlich.

Der Erfindung liegt die Aufgabe zugrunde, ein Verfahren zur Bestimmung der Farbmasszahldifferenzen sowie ein Verfahren zur Farbsteuerung oder Farbregelung des Druckes einer Druckmaschine der gattungsgemässen Arten dahingehend zu verbessern, dass eine exaktere Bestimmung der Farbmasszahlen im gewählten Farbraum und damit eine prazisere und zuverlässigere Steuerung oder Regelung der Farbführungsorgane der Druckmaschine möglich ist.

Diese Aufgabe wird bezüglich des eingangs genannten Verfahrens zur Bestimmung der Farbmasszahldifferenzen und damit zur Qualitätsbeurteilung durch die kennzeichnenden Merkmale des Anspruchs 1 gelöst.

Die erfindungsgemässe Lösung für ein Verfahren zur Farbsteuerung oder Farbregelung ist im kennzeichnenden Teil des Anspruchs 2 angegeben.

Zweckmässige Ausgestaltungen der Erfindung sind Gegenstand der Unteransprüche.

Der Erfindung liegt die Erkenntnis zugrunde, daß innerhalb kleiner Bereiche um einen gegebenen Farbort in einem farbmetrischen Koordinatensystem Transformationsmatritzen existieren, die es gestatten, Änderungen der Farbmaßzahlen in Änderungen von Rasterdichten und in Änderungen von Volltondichten mitgedruckter Volltonfelder umzurechnen. Eine dritte Beziehung besteht in einer Transformation von Volltondichteänderungen von Volltonfeldern und Rasterdichteänderungen mitgedruckter Rasterfelder. Wenn zwei Transformationen der drei erwähnten Transformationen bekannt sind, kann die dritte ohne weiteres berechnet werden.

Nachfolgend wird die Erfindung anhand der Zeichnung näher beschrieben. Es zeigen:
- Fig. 1: vier Eichdrucke mit Eichfarbflächen in einer schematischen perspektivischen Ansicht,
- Fig. 2: ein Schema zur Veranschaulichung von Transformationen zwischen einem Farbraum, einem Volltondichteraum und einem Rasterdichteraum,
- Fig. 3: eine schematische Darstellung des Verfahrens zur Bestimmung der Transformationsmatritzen zwischen den in Fig. 2 veranschaulichten Koordinatenräumen und
- Fig. 4: eine schematische Darstellung der Funktionsweise des Verfahrens zur Qualitätsbeurteilung durch Bestimmen von Farbmaßzahl differenzen und zur Farbsteuerung oder Farbregelung des Druckes einer Druckmaschine.

Zur Realisierung des erfindungsgemäßen Verfahrens zur Qualitätsbeurteilung und/oder Beeinflussung der farblichen Erscheinung einer aus mehreren bunten Teilfarben aufgebauten Farbfläche bei einem Druckvorgang ist es zunächst erforderlich, Eichdrucke zu erstellen, die es gestatten, empirisch die Beziehungen zwischen densitometrischen Größen und farbmetrischen Größen für einen gewählten Stützpunkt oder Arbeitspunkt in Abhängigkeit vom verwendeten Papier, der Druckfarbe, der Druckmaschine und dem jeweils einzusetzenden Densitometergerät oder Densitometertyp festzustellen.

In Fig. 1 sind schematisch vier Eichdrucke oder Eichkarten mit Eichfarbflächen dargestellt. Die in Fig. 1 unten dargestellte und unter nominellen Druckbedingungen hergestellte Eichtafel oder Eichkarte wird nachfolgend als Referenz-Eichdruck 1 bezeichnet. Der Referenz-Eichdruck 1 weist einen Farbmeßstreifen oder eine Eichfarbfläche mit vier Feldern auf, von denen das erste ein Rasterfeld 2, das zweite ein Cyan-Volltonfeld 3, das dritte ein Magenta-Volltonfeld 4 und das vierte ein Gelb- oder Yellow-Volltonfeld 5 ist.

Das Rasterfeld 2 besteht aus drei übereinander gedruckten Rastern mit den Farben und Schichtdicken der Volltonfelder 3 bis 5, wobei es besonders zweckmäßig ist, ein Graubalancefeld zu verwenden, dessen Tonwert oder Graustufe sensibel auf Schichtdicken änderungen und farblich ähnlich einem Rasterfeld ist, wie es bei dem später herzustellenden Druckerzeugnis im Farbmeßstreifen vorkommt. Insbesondere kann es sich bei dem Rasterfeld 2 des Referenz-Eichdrucks 1 um ein dunkelgraues Graubalancefeld handeln.

Mit Hilfe eines Densitometers und zwar vorzugsweise genau mit dem Densitometer, das später bei der Qualitätsbeurteilung oder Beeinflussung der farblichen Erscheinung durch eine Schichtdickensteuerung der Druckmaschine verwendet werden soll, werden das Rasterfeld 2 und die Volltonfelder 3, 4 und 5 des Referenz-Eichdruckes 1 densitometrisch vermessen. Dabei ergeben sich für das Cyan-Volltonfeld 3 die Cyan-Volltondichte CV₀, für das Magenta-Volltonfeld 4 die Magenta-Volltondichte MV₀ und für das Yellow-Volltonfeld 5 des Referenz-Eichdrucks 1 die Yellow-Volltondichte YV₀.

Durch Vermessen des vorzugsweise, aber nicht notwendigerweise, dunkelgrauen Rasterfeldes 2 mit Hilfe des Densitometers werden für das Rasterfeld 2 die Cyan-Rasterdichte CR₀, die Magenta-Rasterdichte MR₀ und die Yellow-Rasterdichte YR₀ erhalten. Die drei Referenz-Eichmeßwerte für die drei Volltondichten und die drei Referenz-Eichmeßwerte für die Rasterdichten werden zum Vergleich mit anderen Eichdrucken in einem Speicher, insbesondere in einem Speicher des Densitometers oder einem Speicher eines angeschlossenen Computers oder als Ausdruck auf einem Blatt Papier gespeichert.

Das Rasterfeld 2 des Referenz-Eichdrucks 1 wird zusätzlich zur densitometrischen Vermessung mit Hilfe des Densitometers auch mit Hilfe eines Spektralfotometers farbmetrisch vermessen. Die von dem Spektralfotometer erfaßten farbmetrischen Meßwerte sind Farbmaßzahlen eines Farbraums, wobei vorzugsweise der L*a*b*-Farbraum (CIE 1976) verwendet wird. Bei dem L*a*b*-Farbraum handelt es sich um ein empfindungsmäßig gleichabständig gestuftes Farbsystem, dessen Farbmaßzahlen zur Qualitätsbeurteilung im Farbraum besonders zweckmäßig sind, da sie zu einer höheren Flexibilität und Aussagekraft führen als Volltondichten oder Rasterdichten. Ein anderes verwendbares Farbraumsystem ist das LUV-System.

Mit Hilfe des später beim Fortdruck nicht mehr benötigten Spektralfotometers werden somit die farbmetrischen Größen oder Farbmaßzahlen L₀, a₀ und b₀ erfaßt und ebenfalls zum Vergleich mit den Werten anderer Eichdrucke gespeichert. Diese Speicherung erfolgt elektronisch im Spektralfotometer selbst oder in einem mit diesem verbundenen Computer. Es ist auch möglich, die Farbmaßzahlen als Ausdruck, insbesondere als Ausdruck auf dem Referenz-Eichdruck 1 selbst, zu speichern.

Die densitometrischen und farbmetrischen Größen für den Referenz-Eichdruck 1 können beispielsweise folgende Werte haben: CV₀ = 1,58, MV₀ = 1,45, YV₀ = 1,48, CR₀ = 0,80, MR₀ = 0,95, YR₀ = 1,12, L₀ = 34,21, a₀ = 3,58 und b₀ = 6,06.

Bei den zusätzlich benötigten und in Fig. 1 dargestellten Eichdrucken, die ähnlich wie der Referenz-Eichdruck 1 aufgebaut sind, handelt es sich um einen ersten Zusatz-Eichdruck 6, einen zweiten Zusatz-Eichdruck 7 und einen dritten Zusatz-Eichdruck 8. Die Felder der Zusatz-Eichdrucke 6 bis 8 sind jeweils wie die Felder 2 bis 5 des Referenz-Eichdrucks 1 so gedruckt worden, daß die Schichtdicken der verschiedenfarbigen Volltonfelder den Schichtdicken der mitgedruckten einzelnen Rasterpunkte der drei übereinandergedruckten verschiedenfarbigen Raster des jeweiligen Rasterfeldes zugeordnet sind.

Der erste Zusatz-Eichdruck 6 unterscheidet sich vom Referenz-Eichdruck 1 dadurch, daß beim Druck des Cyan-Volltonfeldes 9 und damit des mitgedruckten, zugeordneten Cyan-Rasters im Rasterfeld 12 eine größere Schichtdicke der Farbführungsorgane der Druckmaschine eingestellt worden ist, so daß sich für das Cyan-Volltonfeld 9 eine größere Cyan-Volltondichte CV₁ ergibt als für das Cyan-Volltonfeld 3. Die der erhöhten Schichtdicke entsprechende höhere Cyan-Volltondichte CV₁ kann als Summe aus der Cyan-Volltondichte CV₀ und der Veränderung ΔCV₁ ausgedrückt werden (CV₁ = CV₀ + ΔCV₁).

Das Magenta-Volltonfeld 10 des ersten Zusatz-Eichdrucks 6 hat eine Magenta-Volltondichte MV₁, die im Rahmen der Drucktoleranzen der Volltondichte MV₀ entspricht. Entsprechendes gilt für die Volltondichte YV₁ des Yellow-Volltonfeldes 11.

Das mitgedruckte Rasterfeld 12 des ersten Zusatz-Eichdrucks 6 unterscheidet sich infolge der größeren Schichtdicke für die Druckfarbe Cyan von dem Rasterfeld 2 dadurch, daß die Rasterpunkte des Cyan-Rasters jeweils eine höhere Schichtdicke aufweisen. Aus diesem Grunde ergibt sich für die Rasterdichte CR₁ des Rasterfeldes 12 ein höherer Meßwert beim Messen mit dem Densitometer als dies beim Vermessen des Rasterfeldes 2 der Fall war. Die Magenta-Rasterdichte MR₁ des Rasterfeldes 12 des ersten Zusatz-Eichdrucks 6 entspricht im wesentlichen der Magenta-Rasterdichte MR₀ des Referenz-Eichdrucks 1. Entsprechendes gilt für die Yellow-Rasterdichte YR₁ des ersten Zusatz-Eichdrucks 6.

Die drei Meßwerte für die Volltondichten der Volltonfelder 9, 10 und 11 sowie die Meßwerte der Rasterdichten des Rasterfeldes 12 des ersten Zusatz-Eichdrucks 6 werden gespeichert und verwendet, um die Abweichungen dieser sechs gemessenen Dichtewerte bezüglich der entsprechenden gemessenen sechs Dichtewerte des Referenz-Eichdrucks 1 zu ermitteln. Bei diesen sechs gemessenen Abweichungen oder Änderungen handelt es sich um Werte für:$\text{ΔCV₁ = CV₁ - CV₀}$$\text{ΔMV₁ = MV₁ - MV₀}$$\text{ΔYV₁ = YV₁ - YV₀}$$\text{ΔCR₁ = CR₁ - CR₀}$$\text{ΔMR₁ = MR₁ - MR₀}$$\text{ΔYR₁ = YR₁ - YR₀}$

Nach dem densitometrischen Vermessen der Volltonfelder 9 bis 11 und des Rasterfeldes 12 des ersten Zusatz-Eichdrucks 6 erfolgt eine Vermessung des Rasterfeldes 12 mit Hilfe des bereits erwähnten Spektralfotometers, um die Farbabweichung des Rasterfeldes 12 bezüglich dem Rasterfeld 2 zu bestimmen. Wenn die drei Farbmaßzahlen des Rasterfeldes 12 mit L₁ a₁ und b₁ bezeichnet werden, so ergeben sich für die Veränderungen der Farbmaßzahlen zwischen dem Referenz-Eichdruck 1 und dem ersten Zusatz-Eichdruck 6 folgende zusätzliche drei Werte.$\text{ΔL₁ = L₁ - L₀}$$\text{Δa₁ = a₁ - a₀}$$\text{Δb₁ = b₁ - b₀.}$

Durch farbmetrisches und densitometrisches Vermessen und Vergleichen des Referenz-Eichdrucks 1 und des ersten Zusatz-Eichdrucks 6 werden somit neun Abweichungen oder neun Differenzwerte erhalten, bei denen es sich um drei Volltondichte-Differenzen, um drei Rasterdichte-Differenzen und um drei Farbmaßzahlen-Differenzen handelt. Die Volltondichte-Differenzen ΔMV₁ und ΔYV₁ beim Zusatz-Eichdruck 6 sind ebenso wie die zugeordneten Rasterdichte-Differenzen ΔMR₁ und ΔYR₁ in der Praxis von Null verschieden. Beispielsweise ergeben sich folgende Werte: ΔCV₁ = 0,19, ΔMV₁ = -0,01, ΔYV₁ = -0,02, ΔCR₁ = 0,09, ΔMR₁ = 0,04, ΔYR₁ = 0,01, ΔL₁ = -1,85, Δa₁ = -2,87 und Δb₁ = -2,44.

Diese Beispielswerte hängen nicht nur vom verwendeten Densitometergerätetyp oder Densitometergerät sondern auch von den verwendeten Druckfarben, der Druckmaschine und dem verwendeten Papier ab.

Um eine allgemeine, für einen Arbeitspunkt im Farbraum gültige Beziehung empirisch zu bestimmen, die einen Zusammenhang zwischen den Änderungen der Volltondichten oder Schichtdicken und den Änderungen der Rasterdichten sowie den Änderungen der farbmetrischen Werte eines Druckes wiedergibt, ist es erforderlich, zwei weitere Zusatz-Eichdrucke zu erstellen und zu vermessen.

In Fig. 1 ist ein zweiter Zusatz-Eichdruck 7 zusammen mit den zugeordneten Volltonfeldern 13, 14 und 15 sowie dem mitgedruckten Rasterfeld 16 dargestellt. Beim Drucken des zweiten Zusatz-Eichdruckes 7 wurden die gleichen Umgebungsbedingungen, insbesondere gleiches Papier, Druckfarbe und Druckmaschine, wie beim Druck des Referenz-Eichdrucks 1 und des ersten Zusatz-Eichdrucks 6 verwendet. Im Unterschied zum Referenz-Eichdruck 1 hat der zweite Zusatz-Eichdruck 7 jedoch für die Druckfarbe Magenta eine wesentlich größere Schichtdicke und somit eine um ΔMV₂ größere Volltondichte des Volltonfeldes 14 als die Volltondichte MV₀ des Volltonfeldes 4 des Referenz-Eichdruckes 1. Die Veränderung der Volltondichte ΔMV₂ kann beispielsweise 0,26 betragen. Beim Drucken des zweiten Zusatz-Eichdrucks 7 werden Veränderungen der Volltondichten CV₂ und YV₂ für die Volltonfelder 13 und 15 jedoch weitgehend vermieden. Während die Volltonfelder 13, 14 und 15 lediglich wiederum densitometrisch vermessen werden, wird das Rasterfeld 16 des zweiten Zusatz-Eichdrucks 7 wieder sowohl densitometrisch als auch farbmetrisch erfaßt. Dabei ergeben sich im Vergleich zu den beim densitometrischen und farbmetrischen Vermessen des Referenz-Eichdrucks 1 erfaßten Werten Abweichungen, die ermittelt und in der oben erwähnten Weise gespeichert werden. Es handelt sich hierbei um folgende Werte:$\text{ΔL₂ = L₂ - L₀}$$\text{Δa₂ = a₂ - a₀}$$\text{Δb₂ = b₂ - b₀}$$\text{ΔCV₂ = CV₂ - CV₀}$$\text{ΔMV₂ = MV₂ - MV₀}$$\text{ΔYV₂ = YV₂ - YV₀}$$\text{ΔCR₂ = CR₂ - CR₀}$$\text{ΔMR₂ = MR₂ - MR₀}$$\text{ΔYR₂ = YR₂ - YR₀}$

Analog den Zusatz-Eichdrucken 6 und 7 wird schließlich ein dritter Zusatz-Eichdruck 8 erstellt, wobei die Schichtdicke für die Druckfarbe Gelb oder Yellow im in Fig. 1 oben ganz rechts gezeichneten Volltonfeld 19 erheblich erhöht wird. Die sich dadurch ergebende Erhöhung der Volltondichte ΔYV₃ kann beispielsweise 0,16 betragen. Durch densitometrisches Abtasten der Volltonfelder 17 bis 19 und farbmetrisches Abtasten des mitgedruckten Rasterfeldes 20 des drittes Zusatz-Eichdruckes 8 werden schließlich neun weitere Meßwerte in entsprechender Weise wie bei den ersten und zweiten Zusatz-Eichdrucken 6 und 7 erhalten, nämlich:$\text{ΔL₃ = L₃ - L₀}$$\text{Δa₃ = a₃ - a₀}$$\text{Δb₃ = b₃ - b₀}$$\text{ΔCV₃ = CV₃ - CV₀}$$\text{ΔMV₃ = MV₃ - MV₀}$$\text{ΔYV₃ = YV₃ - YV₀}$$\text{ΔCR₃ = CR₃ - CR₀}$$\text{ΔMR₃ = MR₃ - MR₀}$$\text{ΔYR₃ = YR₃ - YR₀}$

Es zeigt sich somit, daß sich die Zusatz-Eichdrucke 6, 7 und 8 von dem Referenz-Eichdruck 1 jeweils dadurch unterscheiden, daß eine Volltondichte durch Verändern einer Schichtdicke verhältnismäßig stark unterschied lich gemacht worden ist, während die jeweils beiden anderen Farben in ihren Schichtdicken weitgehend unverändert gelassen worden sind. Entsprechend den Änderungen der Volltondichten ergeben sich Veränderungen im jeweils mitgedruckten Rasterfeld, das im Gegensatz zu den Volltonfeldern nicht nur densitometrisch sondern auch farbmetrisch im Rahmen des Eichvorgangs vermessen wird.

Fig. 2 veranschaulicht das dem erfindungsgemäßen Verfahren zugrunde liegende Konzept. In Fig. 2 links erkennt man drei Volltonfelder 21, 22, 23 eines Farbmeßstreifens oder Eichdruckes mit den mit Hilfe eines bestimmten Densitometers gemessenen Änderungen der zugeordneten Volltondichten ΔCV, ΔMV und ΔYV, die als die Komponenten eines dreidimensionalen Volltondichteänderungsvektor [ΔV] aufgefaßt werden können. Diese Veränderungen bewirken in dem in Fig. 2 rechts zweimal gezeichneten Rasterfeld 24, 24', bei dem es sich insbesondere um ein Graubalancefeld zur Überwachung des Farbgleichgewichtes von Cyan, Magenta und Yellow im Übereinanderdruck handeln kann, ebenfalls Veränderungen, wobei die densitometrisch erfaßbaren Änderungen der Rasterdichten ΔCR, ΔMR und ΔYR betragen. Mißt man das Rasterfeld 24, 24' als Rasterfeld 24' farbmetrisch mit Hilfe eines Spektralfotometers, so erfaßt man die aufgrund der Veränderungen der Volltondichten bei den Volltonfeldern 21 bis 23 bewirkten Änderungen der farbmetrischen Werte ΔL, Δa und Δb im L*a*b*-Farbraum.

In Fig. 2 veranschaulicht ein Pfeil 25 eine Zuordnung zwischen den Volltonfeldern 21, 22, 23 und dem Rasterfeld 24. Die Verknüpfung von den Volltonfeldern 21 bis 23 zugeordneten Volltondichteänderungen in einem Volltondichteraum mit den zugeordneten Rasterdichteänderungen des Rasterfeldes 24 in einem Rasterdichteraum bedeuted eine Transformation eines dreidimensionalen Vektors, die sich durch eine Volltondichte-Rasterdichte-Transformationsmatrix darstellen läßt, die nachfolgend kurz als Transformationsmatrix [X] bezeichnet ist. Die Transformationsmatrix [X] verfügt über neun Matrixelemente und ordnet den drei Volltondichteänderungen ΔCV, ΔMV und ΔYV die drei Rasterdichteänderungen ΔCR, ΔMR und ΔYR zu. Die Transformationsmatrix [X] transformiert somit den aus drei Komponenten, nämlich den aus drei Volltondichteänderungen ΔCV, ΔMV und ΔYV gebildeten Volltondichteänderungsvektor [ΔV] in einen Rasterdichteänderungsvektor [ΔR] mit den Komponenten Δ CR, ΔMR und ΔYR. In Matrixschreibweise läßt sich dies folgendermaßen darstellen:
oder abgekürzt$\text{[ΔR] = [X] · [ΔV]}$

Die Transformationsmatrix [X] für dreidimensionale Vektoren enthält neun Elemente X₁₁ bis X₃₃, die den partiellen Ableitungen der Komponenten des Raster dichtevektors nach den Komponenten des Volltondichtevektors entsprechen. Somit gilt für die Transformationsmatrix [X]:

In Fig. 2 veranschaulicht ein Pfeil 26 zwischen dem Rasterfeld 24' und den Volltonfeldern 21 bis 23 eine Zuordnung zwischen Veränderungen des der Farbe des Rasterfeldes 24' zugeordneten Farbortes im L*a*b*-Farbraum bzw. den zugeordneten Änderungen der farbmetrischen Werte oder Farbmaßzahlen einerseits und den Volltondichteänderungen der mitgedruckten Volltonfelder 21 bis 23 andererseits. Dies entspricht einer Transformation eines dreidimensionalen Farbänderungsvektors [ΔF], dessen Komponenten durch die Farbmaßzahländerungen ΔL, Δa und Δb gebildet sind, im L*a*b*-Farbraum in den zugeordneten dreidimensionalen Volltondichteänderungsvektor ΔV im Volltondichteraum. Die der somit durch den Pfeil 26 veranschaulichten Transformation zugeordnete Farbmaßzahlen-Volltondichte-Transformationsmatrix ist in Fig. 2 mit [Z] bezeichnet, wobei in abgekürzter Schreibweise gilt:$\text{[ΔV] = [Z] · [ΔF]}$

Die neun Komponenten der Matrix [Z] werden in analoger Weise zur Matrix [X] durch die partiellen Ableitungen der Komponenten des Volltondichtevektors nach den Komponenten des Farbvektors gebildet.

In Fig. 2 erkennt man schließlich einen Pfeil 27 zwischen dem Rasterfeld 24' und dem Rasterfeld 24. Der Pfeil 27 veranschaulicht eine Zuordnung zwischen Änderungen ΔL, Δa, Δb der farbmetrisch erfaßbaren Farbmaßzahlen L,a,b im L*a*b*-Farbraum des Rasterfeldes 24'und den zugeordneten densitometrisch erfaßbaren Rasterdichteänderungen ΔCR, ΔMR und Δ YR des körperlich mit dem Rasterfeld 24' identischen Rasterfeldes 24. Die durch den Pfeil 27 veranschaulichte Zuordnung zwischen drei Änderungen von Farbmaßzahlen und drei Änderungen von Rasterdichten läßt sich durch eine Farbmaßzahlen-Rasterdichte-Transformationsmatrix beschreiben. Die kurz als Transformationsmatrix [W] bezeichnete Matrix gestattet die Transformation des dreidimensionalen Farbänderungsvektors [ΔF] im L*a*b*-Farbraum in einen Rasterdichteänderungsvektor [ΔR] im Rasterdichteraum. Die Transformationsmatrix [W] weist neun Elemente auf, da sie einen dreidimensionalen Vektor in einen anderen dreidimensionalen Vektor transformiert. Die Elemente W₁₁ bis W₃₃ werden durch die partiellen Ableitungen der Komponenten des Vektors [ΔR] nach den Komponenten des Vektors [ΔF] gebildet. Für die Transformationsmatrix [W] gilt somit:

Die Transformation zwischen den Farbmaßzahländerungen und den Änderungen der Rasterdichten läßt sich somit wie folgt darstellen:
oder abgekürzt$\text{[ΔR] = [W] · [ΔF]}$

Aus Fig. 2 sowie den obigen Erläuterungen ergibt sich, daß den Transformationsmatritzen [X], [W] und [Z] jeweils inverse Transformationsmatritzen [X⁻¹], [W⁻¹] und [Z⁻¹] zugeordnet werden können, die in Fig. 2 durch die Pfeile 28, 29 und 30 veranschaulicht sind und jeweils bei einer Transformation in umgekehrter Richtung zu den durch die Pfeile 25, 27 und 26 veranschaulichten Transformationen ,verwendet werden können. Man erkennt aus Fig. 2 und den obigen Erläuterungen, daß es genügt, zwei nicht einander inverse Transformationsmatritzen zu kennen, um beliebige Umrechnungen zwischen Veränderungen im Volltondichteraum, Rasterdichteraum und L*a*b*-Farbraum zu berechnen. Die oben erörterten Transformationsmatritzen [X], [W] und [Z] gelten dabei jeweils nur für den Arbeitspunkt, für den sie bestimmt worden sind, weil bei den obigen Betrachtungen lineare Zusammenhänge vorausgesetzt worden sind, die jedoch immer dann richtig sind, wenn die betrachteten Änderungen sich in einem verhältnismäßig kleinen Raumvolumen des gesamten dreidimensionalen (Farb)-Raumes abspielen. Der Arbeitspunkt ist dabei derjenige Punkt im jeweiligen Raum, um den die Veränderungen stattfinden.

Berücksichtigt man zusätzlich zu den oben erwähnten Transformationsmatritzen die jeweils leicht zu berechnenden inversen Transformationsmatritzen, so gelten in abgekürzter Schreibweise folgende weitere Beziehungen, die sich auch der Fig. 2 entnehmen lassen:$\text{[ΔV] = [X]⁻¹ · [ΔR]}$$\text{[ΔF] = [W]⁻¹ · [ΔR]}$$\text{[ΔF] = [Z]⁻¹ · [ΔV]}$$\text{[ΔV] = [X]⁻¹ · [W] · [ΔF]}$$\text{und [ΔF] = [W]⁻¹ · [X] · [ΔV]}$

Bei Kenntnis der neun Elemente zweier Transformationsmatritzen ist es somit möglich, beliebige Berechnungen zwischen den Volltondichten der Volltonfelder, den Rasterdichten der Rasterfelder und den Farbmaßzahlen der Rasterfelder gedruckter Eichfarbflächen oder Farbmeßstreifen vorzunehmen. Die Eichfarbflächen dienen zunächst zur Bestimmung der Matrixelemente, die dann später bei der Überwachung von Farbmeßstreifen für Umrechnungen zur Verfügung stehen.

Fig. 3 veranschaulicht, wie gemäß dem erfindungsgemäßen Verfahren durch Ausmessen der im Zusammenhang mit Fig. 1 beschriebenen Eichdrucke die Transformationsmatritzen [X], [W] und [Z] für einen z.B. durch ein Graubalancefeld vorgegebenen Arbeitspunkt bestimmt werden. In Fig. 3 erkennt man oben links ein Rasterfeld Rᵢ mit i = 0, 1, 2 oder 3, wobei es sich je nach dem Index i um das Rasterfeld 2, 12, 16 oder 20 aus der Fig. 1 handelt.

In Fig. 3 oben rechts erkennt man ein Trio von Volltonfeldern Vᵢ, wobei der Index i von 0 bis 3 läuft. Wenn der Index i = 0 beträgt, besteht das Trio der Volltonfelder V₀ aus den Volltonfeldern 3, 4 und 5 gemäß Fig. 1. Die aus Fig. 1 bekannten Volltonfelder 9, 10 und 11 entsprechen dem Trio der Volltonfelder V₁, die Volltonfelder 13, 14 und 15 dem Trio der Volltonfelder V₂ und die Volltonfelder 17, 18 und 19 dem Trio der Volltonfelder V₃.

Zu Beginn der Eichmessungen für die Bestimmung der Transformationsmatritzen [X], [W] und [Z] wird der Referenz-Eichdruck 1 mit dem Rasterfeld R₀ und dem Trio der Volltonfelder V₀ vermessen. In Fig. 3 erkennt man ein Spektralfotometer 30, das es gestattet, die Rasterfelder R₀, R₁, R₂ und R₃ farbmetrisch auszumessen. Außer einer farbmetrischen Ausmessung der Rasterfelder R₀ bis R₃, die wie erwähnt den Rasterfeldern 2, 12, 16 und 20 entsprechen) erfolgt eine densitometrische Vermessung der Rasterfelder R₀ bis R₃ mit Hilfe des in Fig. 3 schematisch dargestellten Densitometers 31.

Das Spektralfotometer 30 liefert jeweils Farbmaßzahlen L₀, a₀, b₀ für das Rasterfeld R₀ des Referenz-Eichdrucks 1, L₁, a₁, b₁ für das Rasterfeld R₁ des ersten Zusatz-Eichdrucks 6, L₂, a₂, b₂ für das Rasterfeld R₂ des zweiten Zusatz-Eichdrucks 7 und L₃, a₃, b₃ für das Rasterfeld R₃ des dritten Zusatz-Eichdrucks 8. Vom Ausgang 32 des Spektralfotometers gelangen die Trippel der Farbmaßzahlen Lᵢ, aᵢ und bᵢ entweder direkt elektrisch oder unter Zwischenschaltung einer Anzeige und einer manuellen Tastatureingabe in einen dem Spektralfotometer 30 und dem Densitometer 31 zugeordneten Computer 33.

Der Computer 33 verfügt über einen Differenzrechner 34 für vom Spektralfotometer 30 erfaßte Farbmaßzahlen und bildet mit dessen Hilfe die Differenzen zwischen den Farbmaßzahlen Lᵢ, aᵢ, bᵢ mit i = 1, 2, 3 der Rasterfelder R₁, R₂ und R₃ einerseits und den Farbmaßzahlen L₀, a₀, b₀ des Rasterfeldes R₀ andererseits. Anschließend speichert der Differenzrechner 34 die errechneten Differenzwerte für die Farbmaßzahlen, d.h. die Zahlenwerte für ΔL₁, Δa₁, Δb₁, ΔL₂, Δa₂, Δb₂, ΔL₃, Δa₃ und Δb₃. Die drei Farbmaßzahldifferenzen für den ersten Zusatz-Eichdruck 6 können als Komponenten eines dreidimensionalen Vektors [Δ F]₁, die für den zweiten Zusatz-Eichdruck 7 als Komponenten eines Vektors [ΔF]₂ und die des dritten Zusatz-Eichdrucks 8 als Komponenten eines ebenfalls dreidimensionalen Vektors [ΔF]₃ aufgefaßt werden. In den dem Differenzrechner 34 für die Farbmaßzahlen zugeordneten Block in Fig. 3 sind diese drei dreidimensionalen Vektoren als [ΔF]ᵢ mit i = 1, 2, 3 dargestellt.

Die Rasterfelder R₀, R₁, R₂ und R₃ werden zusätzlich mit Hilfe des Densitometers 31 vermessen, um für jede der Farben Cyan, Magenta und Yellow die Rasterdichten zu bestimmen, so daß anschließend in einem Differenzrechner 35 für Rasterdichten die Differenzen zwischen den Rasterdichten der Raster R₁, R₂ und R₃ einerseits und der Rasterdichte des Rasters R₀ andererseits errechnet werden können. Nach dem Speichern der Rasterdichtedifferenzen stehen am Ausgang des Differenzrechners 35 für Rasterdichten folgende neun Werte zur Verfügung: ΔCR₁, ΔMR₁, ΔYR₁, ΔCR₂, ΔMR₂, ΔYR₂, ΔCR₃, ΔMR₃ und ΔYR₃. In Kurzschreibweise lassen sich diese Rasterdichtedifferenzen als dreidimensionale Rasterdichteänderungsvektoren [ΔR]ᵢ mit i = 1, 2, 3 schreiben.

Das Densitometer 31 dient während der Eichmessungen an den Eichdrucken schließlich auch zur densitometrischen Vermessung der Volltonfelder V₀ des Referenz-Eichdrucks 1, der Volltonfelder V₁ des ersten ZusatzEichdrucks 6, der Volltonfelder V₂ des zweiten ZusatzEichdrucks 7 und der Volltonfelder V₃ des dritten Zusatz-Eichdrucks 8. Diese Volltonfelder tragen in Fig. 1 die Bezugszeichen 3, 4, 5, 9, 10, 11, 13, 14, 15, 17, 18 und 19.

Wie man in Fig. 3 erkennt, ist das Densitometer 31 auch mit einem im Computer 33 vorhandenen Differenzrechner 36 für Volltondichten direkt elektrisch oder unter Zwischenschaltung einer Densitometeranzeige und einer Tastatur verbunden. Der Differenzrechner 36 für Volltondichten berechnet aus den vom Densitometer 31 erfaßten Volltondichten für jede der drei Druckfarben die Differenz zwischen der Volltondichte eines ZusatzEichdrucks 6, 7 oder 8 und der gleichen Farbe des Referenz-Eichdrucks 1. Anschließend werden diese Werte zur Weiterverarbeitung im Differenzrechner 36 für Volltondichten gespeichert. Dabei handelt es sich um folgende neun Volltondichtedifferenzen: ΔCV₁, Δ MV₁, ΔYV₁, ΔCV₂, ΔMV₂, ΔYV₂, ΔCV₃, ΔMV₃ und ΔYV₃. Diese jeweils einem Zusatz-Eichdruck zugeordneten Zahlentrippel lassen sich in der Kurz schreibweise zu einem dreidimensionalen Vektor [ΔV]ᵢ mit i = 1, 2, 3 zusammenfassen.

Der Differenzrechner 35 für Rasterdichten und der Differenzrechner 36 für Volltondichten speisen, wie sich dem Blockschaltbild in Fig. 3 entnehmen läßt, einen ersten Matrixrechner 37. Der Matrixrechner 37 dient dazu, die neun Elemente der Transformationsmatrix [X] zu bestimmen. Dazu erhält er von dem Differenzrechner 35 für die Rasterdichten die oben erwähnten neun Zahlenwerte für Rasterdichtedifferenzen und vom Differenzrechner 36 für Volltondichten die oben erwähnten neun Meßwerte für Volltondichtedifferenzen. Durch Einsetzen dieser Zahlenwerte in die drei Matrixgleichungen${\text{[ΔR]}}_{\text{i}} {\text{= [X] · [ΔV]}}_{\text{i}} \text{mit i = 1, 2 und 3}$
erhält man die folgenden neun Gleichungen für die neun Unbekannten der Transformationsmatrix [X]:$\text{ΔCR₁ = X₁₁ · ΔCV₁ + X₁₂ · ΔMV₁ + X₁₃ · ΔYV₁}$$\text{ΔCR₂ = X₁₁ · ΔCV₂ + X₁₂ · ΔMV₂ + X₁₃ · ΔYV₂}$$\text{ΔCR₃ = X₁₁ · ΔCV₃ + X₁₂ · ΔMV₃ + X₁₃ · ΔYV₃}$$\text{ΔMR₁ = X₂₁ · ΔCV₁ + X₂₂ · ΔMV₁ + X₂₃ · ΔYV₁}$$\text{ΔMR₂ = X₂₁ · ΔCV₂ + X₂₂ · ΔMV₂ + X₂₃ · ΔYV₂}$$\text{ΔMR₃ = X₂₁ · ΔCV₃ + X₂₂ · ΔMV₃ + X₂₃ · ΔYV₃}$$\text{ΔYR₂ = X₃₁ · ΔCV₁ + X₃₂ · ΔMV₁ + X₃₃ · ΔYV₁}$$\text{ΔYR₂ = X₃₁ · ΔCV₂ + X₃₂ · ΔMV₂ + X₃₃ · ΔYV₂}$$\text{ΔYR₃ = X₃₁ · ΔCV₃ + X₃₂ · ΔMV₃ + X₃₃ · ΔYV₃}$

Nach Einsetzen der speziellen von den Differenzrechnern 35 und 36 insgesamt gelieferten 18 Differenzzahlenwerte in das obige Gleichungssystem mit neun Gleichungen berechnet der erste Matrixrechner 37 die Zahlenwerte für die neun Unbekannten X₁₁, X₁₂ , X₁₃, X₂₁, X₂₂, X₂₃, X₃₁, X₃₂ und X₃₃ . Diese Zahlenwerte werden vom ersten Matrixrechner 37 am Ausgang 38 als die neun Elemente der Transformationsmatrix [X] ausgegeben.

Der Computer 33 enthält, wie man der Fig. 3 weiter entnehmen kann, einen zweiten Matrixrechner 39 zur Berechnung der Transformationsmatrix [W]. Der zweite Matrixrechner 39 setzt die von den Differenzrechnern 34 und 35 ermittelten und zwischengespeicherten Differenzwerte in die Matrixgleichung [ΔR]ᵢ = [W]·[ΔF]ᵢ ein. Dadurch ergeben sich folgende neun Gleichungen für die neun Unbekannten der Elemente der Transformationsmatrix [W]:$\text{ΔCR₁ = W₁₁ · ΔL₁ + W₁₂ · Δa₁ + W₁₃ · Δb₁}$$\text{ΔCR₂ = W₁₁ · ΔL₂ + W₁₂ · Δa₂ + W₁₃ · Δb₂}$$\text{ΔCR₃ = W₁₁ · ΔL₃ + W₁₂ · Δa₃ + W₁₃ · Δb₃}$$\text{ΔMR₁ = W₂₁ · ΔL₁ + W₂₂ · Δa₁ + W₂₃ · Δb₁}$$\text{ΔMR₂ = W₂₁ · ΔL₂ + W₂₂ · Δa₂ + W₂₃ · Δb₂}$$\text{ΔMR₃ = W₂₁ · ΔL₃ + W₂₂ · Δa₃ + W₂₃ · Δb₃}$$\text{ΔYR₁ = W₃₁ · ΔL₁ + W₃₂ · Δa₁ + W₃₃ · Δb₁}$$\text{ΔYR₂ = W₃₁ · ΔL₂ + W₃₂ · Δa₂ + W₃₃ · Δb₂}$$\text{ΔYR₃ = W₃₁ · ΔL₃ + W₃₂ · Δa₃ + W₃₃ · Δb₃}$

Nach Auswerten dieses Gleichungssystems liefert der zweite Matrixrechner 39 an seinem Ausgang 40 die neun Elemente der Transformationsmatrix [W].

Die Ausgänge 38 und 40 des ersten Matrixrechners 37 und des zweiten Matrixrechners 39 speisen die beiden Eingänge eines dritten Matrixrechners 41, der es gestattet, die Transformationsmatrix [X] zu invertieren und mit der Transformationsmatrix [W] zu multiplizieren, um die neun Elemente der im Zusammenhang mit Fig. 2 beschriebenen Transformationsmatrix [Z] zu berechnen.

Sobald im Computer 33 die Elemente der Transformationsmatritzen [X], [W] und [Z] vorhanden sind, wird das Spektralfotometer 30 nicht mehr benötigt, um mit dem Densitometer 31 eine Qualitätskontrolle und Qualitätsbeurteilung im L*a*b*-Farbraum vorzunehmen.

Im Anschluß an die oben beschriebene Eichung kann das aus dem Densitometer 31 und dem Computer 33 bestehende System nunmehr durch Aufsetzen des Densitometers 31 auf ein den Rasterfeldern der Eichdrucke ähnliches Rasterfeld 43, insbesondere ein Graubalanceraster eines Musterbogens oder OK-Bogens 44 (Fig. 4), die Differenzen zwischen den Farbmaßzahlen des Rasterfeldes 43 des OK-Bogens 44 und den Farbmaßzahlen des Rasterfeldes 2 des Referenz-Eichdrucks 1 bestimmen. Nach Kenntnis dieser Differenzen bzw. Abweichungen ist es möglich, unter Berücksichtigung der durch die Messung mit dem Spektralfotometer 30 bekannten Farbmaßzahlen des Rasterfeldes 2 des Referenz-Eichdrucks 1 auch die absoluten Farbmaßzahlen des Rasterfeldes 43 des OK-Bogens 44 zu bestimmen, ohne daß der OK-Bogen 44 mit einem Spektralfotometer abgetastet worden ist. Dabei wird für eine hohe Genauigkeit vorausgesetzt, daß beim Herstellen des Referenz-Eichdrucks 1 die nominellen Bedingungen wie beim Herstellen des OK-Bogens 44 verwendet wurden und daß das zum Abtasten des OK-Bogens 44 verwendete Densitometer 31 das gleiche oder zumindest der gleiche Densitometertyp ist, wie er beim Abtasten der Eichdrucke verwendet worden ist.

Fig. 4 zeigt, das aus dem Computer 33 und dem Densitometer 31 bestehende System mit einer mit Hilfe dieses Systems steuerbaren Druckmaschine 42 sowie dem OK-Bogen 44 und einem Fortdruck-Bogen 45 in schematischer Darstellung.

Der Musterbogen oder OK-Bogen 44 ist in Fig. 4, oben links mit seinem Rasterfeld 43 gezeichnet, das als Referenzfarbfläche dient und das farblich dem Rasterfeld 2 des Referenzeichdrucks 1 ähnlich ist. Die farbliche Erscheinung des Rasterfeldes 43 wird beim Drucken der Fortdruck-Bögen 45, von denen einer in Fig. 4, oben rechts schematisch mit einem Farbmeßstreifen dargestellt ist, laufend mit einem Rasterfeld 46, insbesondere einem entsprechenden Graubalancefeld im Farbmeßstreifen, der Fortdruck-Bögen 45 verglichen.

Die in Fig. 4 dargestellte Anordnung mit dem Densitometer 31 und dem Computer 33 dient dazu, die laufend mit der Druckmaschine 42 gedruckten Fortdruck-Bögen 45 bezüglich ihrer farblichen Übereinstimmung mit dem OK-Bogen 44 zu überprüfen und bei Abweichungen die Farbführungsorgane der Druckmaschine 42 nachzustellen. Dazu wird mit Hilfe des Computers 33 an dessen Ausgang 47 eine Steuergröße ausgegeben, die als Eingangsgröße über den Eingang 48 der Schichtdickensteuerung der Druckmaschine 42 zugeführt wird.

Bei den am Eingang 48 anliegenden Stellsignalen handelt es sich um einen Schichtdickenänderungssteuervektor, dessen Komponenten in Fig. 4 eingezeichnet sind. Die Komponente ΔCV des Schichtdickenänderungssteuervektors gibt an, um welchen Betrag die Schichtdicke für die Druckfarbe Cyan zu ändern ist, um die farbliche Erscheinung des Rasterfeldes 46 zu korrigieren, wenn eine Abweichung von der farblichen Erscheinung des Rasterfeldes 43 auf dem OK-Bogen 44 vorliegt. Entsprechend sind die Komponenten ΔMV und ΔYV des Schichtdickenänderungssteuervektors [ΔV] den erforderlichen Schichtdickenänderungen für die Druckfarben Magenta und Yellow zugeordnet.

Wie in Fig. 4 veranschaulicht ist, dient das Densitometer 31 zunächst dazu, den Sollwert für den Rasterdichtevektor [R]_{SOLL} der durch Ausmessen des Rasterfeldes 43 des OK-Bogens 44 gewonnen werden kann, zu bestimmen und abzuspeichern. Dabei handelt es sich um die Komponenten CR_{SOLL}, MR_{SOLL} und YR_{SOLL} des Rasterdichtevektors [R]_{SOLL}.

Entsprechend wird mit Hilfe des Densitometers 31 durch Ausmessen des Rasterfeldes 46 im Farbmeßstreifen des Fortdruck-Bogens 45 der Ist-Wert des Rasterdichtevektors [R]_{IST} gemessen.

Der Computer 33 verfügt über mehrere hardwaremäßig oder softwaremäßig ausgebildete Recheneinheiten, die einen Auswertecomputer darstellen, der es gestattet, aus dem Vergleich des Vektors [R]_{IST} mit dem Vektor [R]_{SOLL} einerseits ein Qualitätsmaß für den jeweils gedruckten Fortdruck-Bogen 45 zu bestimmen, das am Ausgang 49 des Computers 33 zur Verfügung steht, und andererseits eine Eingangsgröße für die Schichtdickensteuerung zu erzeugen, die am Ausgang 47 des Computers 33 zur Verfügung gestellt wird.

Der in Fig. 4 als Auswertecomputer bezeichnete Teil des Computers 33 erhält nicht nur die Meßwerte des Densitometers 31 als Eingangsgrößen, sondern auch die vorab anhand der Eichdrucke bestimmten Matrixelemente der Transformationsmatritzen [X], [W] und [Z]. Diese Werte gelangen über die Eingänge 50, 51 und 52 in den als Auswertecomputer bezeichneten Teil des Computers 33.

Der Computer 33 verfügt, wie in Fig. 4 zu erkennen ist, über einen Rasterdichtendifferenzrechner 53, der die Abweichungen zwischen den auf dem jeweiligen Fortdruck-Bogen 45 gemessenen Ist-Rasterdichten und der auf dem OK-Bogen 44 erfaßten Soll-Rasterdichte berechnet. Der Ausgang 56 des Rasterdichtendifferenzrechners 53 ist mit einem ersten Eingang 57 eines Qualitätsmaßrechners 54 verbunden, dessen zweiter Eingang 58 mit den Werten der neun Matrixelemente der Transformationsmatrix [W] beaufschlagt ist. Entsprechend dem in Fig. 2 veranschaulichten Zusammenhang wird im Qualitätsmaßrechner 54 zunächst die Transformationsmatrix [W] invertiert und anschließend mit dem Rasterdichtendifferenzvektor [ΔR] multipliziert. Am Ausgang 59 des Qualitätsmaßrechners 54 stehen die Rechenergebnisse in der Form von Farbmaßzahldifferenzen ΔL, Δa und Δb zur Verfügung, die als die Komponenten eines dreidimensionalen Farbdifferenzvektors [ΔF] angesehen werden können.

Dank der Rechnungen des Qualitätsmaßrechners 54 und der Transformationsmatrix [W] liegen am Ausgang 49 Farbmaßzahlen bzw. deren Differenzen vor, obwohl der Computer 33 nicht mit don Daten eines Farbmeßgerätes, sondern mit denen des Densitometers 31 gespeist worden ist. Die Farbmaßzahländerungen am Ausgang 49 des Computers 33 gestatten eine Qualitätsbeurteilung im Farbraum, wodurch sich eine wesentlich einfachere und aussagekräftigere Qualitätskontrolle ergibt als bei einer Qualitätsbeurteilung anhand von Dichtewerten. Der Qualitätsmaßrechner 54 hat dabei eine Umrechnung der Abweichungen von Dichtewerten in Abweichungen von Farbkoordinaten eines empfindungsmäßig gleichabständig abgestuften Farbraumes vorgenommen. Aufgrund der bekannten Abweichungen und der Farbmaßzahlen für den Eichdruck bzw. OK-Bogen ist es dann auch möglich, die absoluten Farbkoordinaten zu bestimmen.

Der Rasterdichtendifferenzrechner 53 speist weiterhin den ersten Eingang 60 eines ersten Schichtdickensteuerungsrechners 55. Der erste Schichtdickensteuerungsrechner 55 erhält an seinem zweiten Eingang 61 die über den Eingang 50 des Computers 33 eingespeisten Werte der Elemente der Transformationsmatrix [X]. Nach dem Invertieren der Transformationsmatrix [X] berechnet der erste Schichtdickensteuerungsrechner 55 aus dem Produkt der invertierten Transformationsmatrix [X]⁻¹ und dem Rasterdichtendifferenzvektor [ΔR] die Komponenten ΔCV, ΔMV und ΔYV des Schichtdickenänderungssteuervektors [ΔV], deren Werte vom Ausgang 62 des ersten Schichtdickensteuerungsrechners 55 zum Ausgang 47 des Computers 33 und von dort zum Eingang 48 der Schichtdickensteuerung für die Farbführungsorgane der Druckmaschine 42 gelangen.

Neben der oben beschriebenen Bestimmung des Schichtdickenänderungssteuervektors [ΔV] sind in Fig. 4 zwei weitere Möglichkeiten für die Bestimmung des Schichtdickenänderungssteuervektors dargestellt, wobei durch die Unterbrechungen 97, 98 und 99 in den gezeichneten Linien veranschaulicht werden soll, daß je nach der gewählten Möglichkeit eine Unterbrechung 97, 98, 99 überbrückt ist.

Bei der ersten zusätzlichen Möglichkeit kann auf den ersten Schichtdickensteuerungsrechner 55 verzichtet werden. Dann wird mit Hilfe des Farbdifferenzvektors [ΔF] am Ausgang 59 des Qualitätsmaßrechners 54 unter Verwendung der Transformationsmatrix [Z] in einem alternativ vorgesehenen zweiten Schichtdickensteuerungsrechner 55' der Schichtdickenänderungssteuervektor [ΔV] gemäß der Gleichung$\text{[ΔV] = [ΔF] · [Z]}$
berechnet.

Man erkennt, daß die Bestimmung des Schichtdickenänderungssteuervektors [ΔV] bei einem derartigen Vorgehen über den L*a*b*-Farbraum erfolgt. Dies eröffnet eine weitere in Fig. 4 dargestellte Möglichkeit, bei der die vom Ausgang 59 gelieferten Farbmaßzahldifferenzen ΔL, Δa und Δb nicht unmittelbar, sondern unter Einwirkung einer Korrektur mit Hilfe einer Regelstrategie, die in Fig. 4 als Block 63 dargestellt ist, die Eingangsgröße eines dritten schichtdickensteuerungsrechners 55'' bilden.

Der Regelstrategieblock 63 erzeugt aus den am Farbmaßzahleneingang 64 eingespeisten Farbmaßzahldifferenzen Ersatz-Farbmaßzahldifferenzen ΔL', Δa' und Δb', die über den Ausgang 65 ausgegeben werden und den ersten Eingang 66 des dritten Schichtdickensteuerungsrechners 55'' speisen. Der zweite Eingang 67 des dritten Schichtdickensteuerungsrechners 55'' dient zum Einspeisen der Matrixelemente der Transformationsmatrix [Z]) so daß der Schichtdickenänderungssteuervektor [ΔV] entsprechend der Gleichung$\text{[ΔV] = [ΔF]' · [Z]}$
berechnet werden kann, wobei [ΔF]' den Vektor aus den Ersatz-Farbmaßzahldifferenzen ΔL', Δb' und Δa' bedeutet. Der am Ausgang 68 des dritten Schichtdickensteuerungsrechners 55'' anliegende und bei geschlossener Unterbrechung 99 über den Ausgang 47 zum Eingang 48 der Druckmaschine 42 eingespeiste Schichtdickenänderungssteuervektor ist entsprechend der im Regelstrategieblock 63 festgelegten Strategie gegenüber einem Schichtdickenänderungssteuervektor verändert oder verbessert, wie er am Ausgang des Schichtdickensteuerungsrechners 55' zur Verfügung steht.

Als Regelstrategie für den Regelstrategieblock 63 können vielfältige Strategien verwendet werden, bei denen Farbmaßzahldifferenzen durch besser brauchbare Farbmaßzahldifferenzen ersetzt werden sollen. Insbesondere kann im Regelstrategieblock 63 eine Regelstrategie verwirklicht sein, die es gestattet, eine möglichst hohe Druckqualität auch dann zu erreichen, wenn der vorgegebene Soll-Farbort im Farbraum außerhalb eines Korrekturbereichs liegt, der infolge maximaler und minimaler Volltonschichtdicken begrenzt ist.

Der Regelstrategieblock 63 verfügt daher bei dem beschriebenen Ausführungsbeispiel über einen Grenzwerteingang 69, über den die Randbedingungen, d.h. die minimalen und maximalen Schichtdicken, die zulässig sind, eingegeben werden. Um die jeweils tatsächlich vorliegende Schichtdicke der drei Druckfarben zu erfassen, ist es beim Einsatz der hier beschriebenen Regelstrategie erforderlich, auf dem Fortdruck-Bogen 45 zusätzliche Volltonfelder 70, 71 und 72 densitometrisch auszumessen. Bei dem Volltonfeld 70 handelt es sich um ein Volltonfeld mit der Volltondichte CV für die Farbe Cyan. Bei dem Volltonfeld 71 handelt es sich um ein Volltonfeld mit der Volltondichte MV für die Druckfarbe Magenta und bei dem Volltonfeld 72 um ein Volltonfeld mit der Volltondichte YV für die Farbe Gelb oder Yellow.

Mit Hilfe des Densitometers 31 wird beim Einsatz des Regelstrategieblocks 63 zusätzlich zur densitometrischen Vermessung des Rasterfeldes 46 eine densitometrische Erfassung der Volltonfelder 70 bis 72 vorgenommen, um innerhalb der Regelstrategie feststellen zu können, ob ein Ausregeln der Schichtdicken dazu führen würde, daß die Änderung einer Schichtdicke in einen Bereich führt, der nicht mehr zulässig ist. Das Densitometer 31 ist daher bei Einsatz der Regelstrategien zusätzlich mit einem Ist-Volltoneingang des Regelstrategieblocks 63 verbunden.

Die im Regelstrategieblock 63 verwirklichte Regelstrategie ist ausführlich in der EP-A 321 402 beschrieben.

Über einen in Fig. 4 nicht dargestellten Eingang sind in den Regelstrategieblock 43 die Farbmaßzahlen des Referenzeichdrucks 1 eingegeben worden, so daß ausgehend von diesen Farbmaßzahlen und den Farbmaßzahldifferenzen am Farbmaßzahleingang 64 der Farbort der Farbe des Rasterfeldes 46 zur Durchführung der Regelstrategie vorliegt.

Der Farbort des Rasterfeldes 43 des OK-Bogens 44 ergibt sich einfach dadurch, daß mit Hilfe der in Fig. 4 dargestellten Anordnung nacheinander der Referenzeichdruck 1 und der OK-Bogen 44 densitometrisch ausgemessen werden. Aufgrund der bekannten Farbmaßzahlen des Referenzeichdrucks 1 und der mit Hilfe des Auswertecomputers des Computers 33 berechneten Farbmaßzahldifferenzen für das Rasterfeld 43 ergibt sich der Farbort des Rasterfeldes 43 des OK-Bogens 44. Durch einen Vergleich des Rasterfeldes 43 des OK-Bogens 44 mit dem Rasterfeld 46 des Fortdruck-Bogens 45 ergeben sich schließlich die Farbmaßzahldifferenzen zwischen dem Rasterfeld 46 und dem Rasterfeld 43, so daß für das Rasterfeld 46 schlußendlich nicht nur die Farbmaßzahldifferenzen, sondern auch die absoluten Farbmaßzahlen oder Farbkoordinaten im L*a*b*-Farbraum bekannt sind.

Die auf diese Weise ermittelten Farbkoordinaten im Farbraum geben einen Ist-Farbort an, um den aufgrund der vorgegebenen Grenzdichten für die Volltonfelder 70 bis 72 und die mit Hilfe des Densitometers tatsächlich gemessenen Volltondichten der Volltonfelder durch den Regelstrategieblock ein Korrekturfarbraum für die erreichbaren Farben bestimmt wird.

Wenn sich durch einen Vergleich des Ist-Farbortes des Rasterfeldes 46 mit dem Soll-Farbort des Rasterfeldes 43 ergibt, daß der Soll-Farbort außerhalb des Korrekturraumes liegt, so wird gemäß der im Regelstrategieblock 63 implementierten Regelstrategie der vorgegebene Soll-Farbort durch einen erreichbaren Soll-Farbort auf der Begrenzungsfläche des Korrekturfarbraumes mit einem Farbabstand vom vorgegebenen Soll-Farbort ersetzt, dessen für die Druckqualität wesentliche Komponenten minimal sind.

Insbesondere wird bei der implementierten Regelstrategie als erreichbarer Soll-Farbort derjenige Farbort auf der Oberfläche des Korrekturfarbraumes gewählt, der den kleinsten Farbabstand vom vorgegebenen Soll-Farbort hat. Je nach der Lage des Soll-Farbortes im L*a*b*-Farbraum außerhalb des um den Ist-Farbort im L*a*b*-Farbraum aufgespannten Korrekturfarbraumes ergeben sich verschiedene Möglichkeiten zur Bestimmung eines optimalen Ersatz-Soll-Farbortes gemäß der Regelstrategie. Eine Möglichkeit besteht darin, daß vom vorgegebenen Soll-Farbort ein Lot auf die benachbarte Seitenfläche des Korrektur-Farbraumes gefällt wird und der Schnittpunkt des Lotes mit der Seitenfläche als erreichbarer Soll-Farbort verwendet wird.

Wenn eine derartige Lösung nicht gegeben ist, ist es gemäß der Regelstrategie möglich, so vorzugehen, daß vom vorgegebenen Soll-Farbort ein Lot auf die benachbarte Seitenkante des Korrekturfarbraumes gefällt wird und der Schnittpunkt des Lotes mit der Seitenkante als erreichbarer Soll-Farbort verwendet wird.

Ist auch dafür keine Lösung möglich, ist es vorgesehen, daß die vom vorgegebenen Soll-Farbort benachbarte Ecke des Korrekturfarbraumes als erreichbarer Soll-Farbort verwendet wird.

Es ist bekannt, daß Chrominanzfehler kritischer als reine Helligkeitsfehler (Luminanzfehler) sind. Daher ist gemäß einer Alternative der Regelstrategie vorgesehen, daß der dem vorgegebenen Soll-Farbort am nächsten liegende Schnittpunkt einer Parallelen zur Helligkeitskoordinatenachse durch den vorgegebenen Soll-Farbort mit der Oberfläche des Korrekturfarbraumes als erreichbarer Soll-Farbort oder Ersatz-Soll-Farbort gewählt wird. Gemäß einer speziellen Abwandlung dieses Verfahrens ist vorgesehen, daß für die auf einer Parallelen zur Helligkeitskoordinatenachse durch den vorgegebenen Soll-Farbort liegenden Punkte innerhalb eines vorgegebenen Helligkeitsfehlerbereichs mit einer maximalen und einer minimalen Helligkeit die am nächsten liegenden Punkte auf der Oberfläche des Korrekturfarbraumes als erreichbare Soll-Farborte bestimmt werden. Dabei ist es möglich, daß der am nächsten liegende Punkt auf der Oberfläche des Korrekturfarbraumes für den Punkt auf der Parallelen bestimmt wird) der dem größten akzeptabel erscheinenden Helligkeitsfehler zugeordnet ist.

Die Regelstrategie kann auch vorsehen, daß als erreichbarer Ersatz-Soll-Farbort der Schnittpunkt des Farbabstandsvektors zwischen dem Ist-Farbort des Rasterfeldes 46 und dem vorgegebenen Soll-Farbort des Rasterfeldes 43 mit der Oberfläche des Farbkorrekturraumes gewählt wird.

Aus den beispielsweise oben genannten Möglichkeiten für die Regelstrategie erkennt man, daß eine Regel strategie im L*a*b*-Farbraum erfolgt, obwohl das Rasterfeld 46 des Fortdruck-Bogens 45 nicht mit einem Farbmeßgerät, sondern lediglich mit dem Densitometer 31 abgetastet worden ist. Der Einsatz des Regelstrategieblocks 63 und des dritten Schichtdickensteuerungsrechners 55'' gestattet es somit, daß ein nicht erreichbarer auf dem OK-Bogen 44 vorgegebener Farbort gemäß einer Regelstrategie durch einen erreichbaren Soll-Farbort ersetzt wird, so daß für den Ist-Farbort des Rasterfeldes 46 des Fortdruck-Bogens 45 eine optimale Lage im Farbkoordinatenraum angesteuert werden kann, obwohl die Farbkoordinaten des Rasterfeldes 46 nicht mit Hilfe eines Farbmeßgerätes oder Spektralfotometers erfaßt worden sind.

Bei der in der oben genannten EP-A 321 402 beschriebenen Regelstrategie ist eine Meßwertverarbeitung vorgesehen, in der die Farbabstandsvektoren zwischen dem Soll-Farbort und dem Ist-Farbort mit einer Sensitivitätsmatrix multipliziert werden, um den Schichtdickenänderungssteuervektor zu berechnen, der beim nächsten Druck eines Fortdruck-Bogens 45 berücksichtigt werden muß, um die gewünschte Farbortverschiebung zu erreichen. Die Sensitivitätsmatrix, mit der Dichtedifferenzen für die Farbortverschiebung zwischen dem Soll-Farbort und dem Ist-Farbort berechnet werden, kann bei der erwähnten Regelstrategie empirisch und meßtechnisch mittels einer Versuchsserie bestimmt werden.

Gemäß Fig. 4 kann die Regelstrategie jedoch auch so realisiert werden, daß der Regelstrategieblock 63 am Ausgang 65 keinen Schichtdickenänderungssteuervektor, sondern lediglich Ersatz-Farbmaßzahldifferenzen 55'' mit Hilfe der Transformationsmatrix [Z] in einen Schichtdickenänderungssteuervektor umgerechnet werden.

Eine andere besonders einfache Möglichkeit für eine Regelstrategie, bei der die Grenzbedingungen der Volltondichten berücksichtigt werden, kann so realisiert werden, daß in einer in Fig. 4 nicht gezeichneten Weise der Ausgang des zweiten Schichtdickensteuerungsrechners 55' einen weiteren Eingang des Regelstrategieblocks 63 speist, um zu vermeiden, daß am Ausgang des Regelstrategieblocks 63 Farbmaßzahldifferenzen auftreten, die nach Umrechnung im dritten Schichtdickensteuerungsrechner 55'' zu einer Übersteuerung der Farbführungsorgane über die Schichtdickengrenzwerte hinaus führen würden.

## Patentansprüche

1. Verfahren zur Bestimmung der Farbmasszahldifferenzen zwischen zwei mit Hilfe einer Druckmaschine gedruckten Rasterfeldern, insbesondere zwei Graubalancefeldern, durch optisches Abtasten der zu vergleichenden Rasterfelder mit Hilfe eines Densitometers, wobei für jede beteiligte Druckfarbe die Differenz der zugeordneten Rasterdichten bestimmt wird und diese Differenzen durch eine eine Multiplikation umfassende Transformation in Farbmasszahldifferenzen in einem empfindungsmassig gleichabstandig abgestuften Farbraum transformiert werden, wobei die Multiplikationsfaktoren durch einen vorherigen Druckversuch mit systematischer Variation der Farbgebung der Einzelfarben und anschliessender Auswertung mittels Densitometer und Farbmessgerät bestimmt werden, dadurch gekennzeichnet, dass ein aus den Rasterdichtedifferenzen der beteiligten Druckfarben als Komponenten zusammengesetzter Rasterdichtendifferenzvektor durch Multiplizieren mit einer invertierten Farbmasszahlen-Rasterdichte-Transformationsmatrix in einen die Farbmasszahldifferenzen als Komponenten enthaltenden Farbänderungsvektor in dem empfindungsmässig gleichabstandig abgestuften Farbraum transformiert wird, wobei die Farbmasszahlen-Rasterdichte-Transformationsmatrix dadurch bestimmt wird, dass mit Hilfe der Druckmaschine unter nominellen Bedingungen ein Referenz-Eichdruck sowie mehrere Zusatz-Eichdrucke gedruckt werden, die jeweils mehrere Volltonfelder und ein mitgedrucktes farblich den zu vergleichenden Rasterfeldern ähnliches Rasterfeld, insbesondere Graubalancefeld, aufweisen, wobei jeder Zusatz-Eichdruck für wenigstens ein Volltonfeld eine von dem entsprechenden gleichfarbigen Volltonfeld des Referenz-Eichdruckes verschiedene Volltondichte aufweist, dass mit Hilfe des Desitometers die Rasterdichtedifferenzen zwischen den Rasterdichten des Rasterfeldes des Referenz-Eichdrucks einerseits und denen der Rasterfelder der Zusatz-Eidrucke andererseits sowie mit Hilfe eines Spektralfotometers die Farbmasszahldifferenzen zwischen den Farbmasszahlen des Rasterfeldes des Referenz-Eichdrucks einerseits und denen der Rasterfelder der Zusatz-Eichdrucke andererseits gemessen werden, dass durch Einsetzen der auf diese Weise erfassten Werte für die Rasterdichtedifferenzen und Farbmasszahldifferenzen in die Gleichungen$\text{[ΔR]i = [W] ·[ΔF]i}$ die Elemente der Farbmasszahlen-Rasterdichte-Transformationsmatrix [W] bestimmt werden, wobei in [ΔR]i der dem i-ten Zusatz-Eichdruck zugeordnete Rasterdichte differenzvektor mit den durch die Rasterdichtedifferenzen für jede Druckfarbe gebildeten Komponenten und [ΔF]i der dem i-ten Zusatz-Eichdruck zugeordnete Farbmasszahien differenzvektor mit den durch die Farbmasszahldifferenzen gebildeten Komponenten ist.

2. Verfahren zur Farbsteuerung oder Farbregelung des Druckes einer Druckmaschine, wobei auf den von der Druckmaschine gedruckten Fortdruck-Bögen Messfelder optisch erfasst werden, um den Farbabstand des erfassten Messfeldes von einem vorgegebenen Soll-Farbort zu bestimmen und aus diesem eine Stellgrösse zur Verstellung der Farbführungsorgane der Druckmaschine zu erzeugen, damit unerwünschte Farbabweichungen bei den mit der neuen Farbführungseinstellung anschliessend gedruckten Fortdruck-Bögen minimal werden, wobei ferner auf den Fortdruck-Bögen ein Messfeld in Gestalt eines aus mehreren Druckfarben aufgebauten Rasterfeldes, insbesondere eines Graubalancefeldes, vorgesehen wird, dem auf einem OK-Bogen ein entsprechendes den Soll-Farbort definierendes Raster zugeordnet wird, wobei weiter die Bestimmung des Farbabstandes durch Vergleich der beim Abtasten der beiden Rasterfelder mit Hilfe eines Densitometers erhaltenen Rasterdichten in der Weise erfolgt, dass für jede beteiligte Druckfarbe die Differenz der zugeordneten Rasterdichten bestimmt wird und diese Differenzen durch eine eine Multiplikation umfassende Transformation in einen Farbanderungsvektor in einem empfindungsmassig gleichabstandig abgestuften Farbraum transformiert werden, wobei die Multiplikationsfaktoren durch einen vorherigen Druckversuch mit systematischer Variation der Farbgebung der Einzelfarben und anschliessender Auswertung mittels Densitometer und Farbmessgerät bestimmt werden, und wobei aus dem auf diese Weise erhaltenen Farbänderungsvektor Steuer- bzw. Regelempfehlungen zur Verstellung der Farbführungsorgane der Druckmaschine erzeugt werden, dadurch gekennzeichnet, dass ein aus den Rasterdichtedifferenzen der beteiligten Druckfarben als Komponenten zusammengesetzter Rasterdichtendifferenz-Vektor durch Multiplizieren mit einer invertierten Farbmasszahlen-Rasterdichte-Transformationsmatrix in einen die Farbmasszahldifferenzen als Komponenten enthaltenden Farbänderungsvektor in dem empfindungsmässig gleichabstandig abgestuften Farbraum transformiert wird, wobei die Farbmasszahlen-Rasterdichte-Transformationsmatrix dadurch bestimmt wird, dass mit Hilfe der Druckmaschine unter nominellen Bedingungen ein Referenz-Eichdruck sowie mehrere Zusatz-Eichdrucke gedruckt werden, die jeweils mehrere Volltonfelder und ein mitgedrucktes farblich den zu vergleichenden Rasterfeldern ähnliches Rasterfeld, insbesondere Graubalancefeld, aufweisen, wobei jeder Zusatz-Eichdruck für wenigstens ein Volltonfeld eine von dem entsprechenden gleichfarbigen Volltonfeld des Referenz-Eichdruckes verschiedene Volltondichte aufweist, dass mit Hilfe des Densitometers die Rasterdichtedifferenzen zwischen den Rasterdichten des Rasterfeldes des Referenz-Eichdrucks einerseits und denen der Rasterfelder der Zusatz-Eichdrucke andererseits sowie mit Hilfe eines Spektralfotometers die Farbmasszahldifferenzen zwischen den Farbmasszahlen des Rasterfeldes des Referenz-Eichdrucks einerseits und denen der Rasterfelder der Zusatz-Eichdrucke andererseits gemessen werden, dass durch Einsetzen der auf diese Weise erfassten Werte für die Rasterdichtedifferenzen und Farbmasszahldifferenzen in die Gleichungen$\text{[ΔR]i = [W] ·[ΔF]i}$ die Elemente der Farbmasszahlen-Rasterdichte-Transformationsmatrix [W] bestimmt werden, wobei [ΔR]i der dem i-ten Zusatz-Eichdruck zugeordnete Rasterdichten differenzvektor mit den durch die Rasterdichtedifferenzen für jede Druckfarbe gebildeten Komponenten und [ΔF]i der dem i-ten Zusatz-Eichdruck zugeordnete Farbmasszahlen differenzvektor mit den durch die Farbmasszahldifferenzen gebildeten Komponenten ist, und dass aus dem auf diese Weise erhaltenen Farbänderungsvektor ein Schichtdickenänderungssteuervektor zur Verstellung der Farbführungsorgane der Druckmaschine erzeugt wird.

3. Verfahren nach Anspruch 2, dadurch gekennzeichnet, dass mit Hilfe der vorgegebenen Grenzdichten und den gemessenen Volltondichten der zusammen mit dem Rasterfeld auf den Fortdruck-Bögen gedruckten Volltonfelder ein Korrekturfarbraum um den auf dem Rasterfeld gemessenen Ist-Farbort bestimmt wird und dass ein ausserhalb des Korrekturfarbraumes liegender vorgegebener Soll-Farbort durch einen erreichbaren Soll-Farbort auf der Begrenzungsfläche des Korrekturfarbraumes mit einem Farbabstand vom vorgegebenen Soll-Farbort ersetzt wird, dessen für die Druckqualität wesentliche Komponenten minimal sind.

4. Verfahren nach Anspruch 2 oder 3, dadurch gekennzeichnet, dass der Farbänderungsvektor oder ein gemäss einer Regelstrategie im Farbraum unter Berücksichtigung der Grenzwerte für die erreichbaren Volltondichten errechneter Ersatz-Farbänderungsvektor mit einer Farbmasszahlen-Volltondichte-Transformationsmatrix multipliziert wird, um den Schichtdickenänderungssteuervektor zu erhalten.

5. Verfahren nach Anspruch 4, dadurch gekennzeichnet, dass die Farbmasszahlen-Volltondichten-Transformationsmatrix dadurch bestimmt wird, dass mit Hilfe des Densitometers für jede Farbe die Volltondichtedifferenz zwischen den Volltondichten des Volltonfeldes des Referenz-Eichdruckes einerseits und denen der Volltonfelder der Zusatz-Eichdrucke andererseits sowie mit Hilfe des Spektralfotometers die Farbmasszahldifferenzen zwischen den Farbmasszahlen des Rasterfeldes Referenz-Eichdruckes einerseits und denen der Rasterfelder der Zusatz-Eichdrucke andererseits gemessen werden, dass durch Einsetzen der auf diese Weise erfassten Werte für die Volltondichtedifferenzen und Farbmasszahldifferenzen in die Gleichungen$\text{[ΔV]i = [Z] ·[ΔF]i}$ die Elemente der Farbmasszahlen-Volltondichte-Transformationsmatrix [Z] bestimmt werden, wobei [ΔV]i der dem i-ten Zusatz-Eichdruck zugeordnete Volltondichten differenzvektor mit den durch die Volltondichtedifferenzen für jede Druckfarbe gebildeten Komponenten und [ΔF]i der dem i-ten Zusatz-Eichdruck zugeordnete Farbmasszahlen differenzvektor mit den durch die Farbmasszahldifferenzen gebildeten Komponenten ist.

6. Verfahren nach Anspruch 4, dadurch gekennzeichnet, dass die Farbmasszahlen-Volltondichte-Transformationsmatrix dadurch bestimmt wird, dass die Farbmasszahlen-Rasterdichte-Transformationsmatrix [W] bestimmt und mit der invertierten Volltondichte-RasterdichteTransformationsmatrix [X]⁻¹ multipliziert wird, die ihrerseits dadurch bestimmt wird, dass mit Hilfe eines Densitometers die Rasterdichtedifferenzen zwischen den Rasterdichten des Rasterfeldes des Referenz-Eichdruckes einerseits und denen der Rasterfelder der Zusatz-Eichdrucke andererseits sowie für jede Farbe die Volltondichtedifferenz zwischen den Volltondichten des Volltonfeldes des Referenz-Eichdruckes einerseits und denen der Volltonfelder der Zusatz-Eichdrucke andererseits gemessen werden, dass durch Einsetzen der auf diese Weise erfassten Werte für die Rasterdichtedifferenzen und Volltondichtedifferenzen in die Gleichungen$\text{[ΔR]i = [X] ·[ΔV]i}$ die Elemente der Volltondichte-Rasterdichte-Transformationsmatrix X bestimmt werden, wobei [ΔR]i der dem i-ten Zusatz-Eichdruck zugeordnete Rasterdichtendifferenzvektor mit den durch die Rasterdichtedifferenzen für jede Druckfarbe gebildeten Komponenten und [ΔV]i der dem i-ten Zusatz-Eichdruck zugeordnete Volltondichtedifferenzvektor mit den durch die Volltondifferenzen gebildeten Komponenten ist.

## Claims

1. A process for the determination of colorimetric measure differences between two half-tone fields, especially two grey balance fields, printed by a printing machine, by optical scanning by means of a densitometer of the half-tone fields to be compared, there being determined for each printing colour involved the difference of the associated half-tone densities and those differences being transformed, by a transformation that includes a multiplication, into colorimetric measure differences in a colour space that is equidistantly graduated in accordance with perception, the multiplication factors being determined by a previous printing test with systematic variation of the coloration of the individual colours and subsequent evaluation by means of a densitometer and a colorimeter, wherein a half-tone density difference vector having as its components the half-tone density differences of the printing colours involved is transformed by multiplication with an inverted colorimetric measure half-tone density transform matrix into a colour variation vector, having the colorimetric measure differences as its components, in the colour space which is equidistantly graduated in accordance with perception, the colorimetric measure half-tone density transform matrix being determined by printing a reference calibration print and a plurality of additional calibration prints under nominal conditions by means of a printing machine, each of which prints has a plurality of full-tone fields and a co-printed half-tone field, especially a grey balance field, similar in colour to the half-tone fields to be compared, each additional calibration print having for at least one full-tone field a full-tone density that differs from the corresponding full-tone field of the same colour of the reference calibration print, measuring the half-tone density differences between the half-tone densities of the half-tone field of the reference calibration print, on the one hand, and those of the half-tone fields of the additional calibration prints, on the other hand, by means of the densitometer, and measuring the colorimetric measure differences between the colorimetric measures of the half-tone field of the reference calibration print, on the one hand, and those of the half-tone fields of the additional calibration prints, on the other hand, by means of a spectrophotometer, and, by substituting the values of the half-tone density differences and colorimetric measure differences determined in that manner in the equations$\text{[ΔR]i =[W] ·[ΔF]i ,}$ determining the elements of the colorimetric measure half-tone density transform matrix [W], where [ΔR]i is the half-tone density difference vector associated with the i-th additional calibration print and having the components formed by the half-tone density differences for each of the printing colours, and [ΔF]i is the colorimetric measure difference vector associated with the i-th additional calibration print and having the components formed by the colorimetric measure differences.

2. A process for the colour control or colour regulation of the print of a printing machine, wherein measuring fields on the production sheets printed by the printing machine are optically detected in order to determine the colour deviation of the measuring field detected from a given desired colour location and from this to produce an adjusting value for adjusting the colour control elements of the printing machine so that undesirable colour variations in the production sheets subsequently printed with the new colour control setting become minimal, wherein a measuring field in the form of a half-tone field, especially a grey balance field, composed of several printing colours is further provided on the production sheets, to which measuring field a corresponding half-tone defining the desired colour location is assigned on an OK sheet, wherein the determination of the colour deviation is further carried out by comparing the half-tone densities obtained in the scanning of the two half-tone fields by means of a densitometer, in a manner such that for each of the printing colours involved the difference of the associated half-tone densities is determined and those differences are transformed, by a transformation that includes a multiplication, into a colour variation vector in a colour space that is equidistantly graduated in accordance with perception, the multiplication factors being determined by a previous printing test with systematic variation of the coloration of the individual colours and subsequent evaluation by means of a densitometer and a colorimeter, and wherein control or regulating recommendations for adjusting the colour control elements of the printing machine are produced from the colour variation vector obtained in that manner, wherein a half-tone density difference vector having as its components the half-tone density differences of the printing colours involved is transformed by multiplication with an inverted colorimetric measure half-tone density transform matrix into a colour variation vector, having the colorimetric measure differences as its components, in the colour space which is equidistantly graduated in accordance with perception, the colorimetric measure half-tone density transform matrix being determined by printing a reference calibration print and a plurality of additional calibration prints under nominal conditions by means of a printing machine, each of which prints has a plurality of full-tone fields and a co-printed half-tone field, especially a grey balance field, similar in colour to the half-tone fields to be compared, each additional calibration print having for at least one full-tone field a full-tone density that differs from the corresponding full-tone field of the same colour of the reference calibration print, measuring the half-tone density differences between the half-tone densities of the half-tone field of the reference calibration print, on the one hand, and those of the half-tone fields of the additional calibration prints, on the other hand, by means of the densitometer and measuring the colorimetric measure differences between the colorimetric measures of the half-tone field of the reference calibration print, on the one hand, and those of the half-tone fields of the additional calibration prints, on the other hand, by means of a spectrophotometer, and, by substituting the values of the half-tone density differences and colorimetric measure differences determined in that manner in the equations$\text{[ΔR]i =[W] ·[ΔF]i ,}$ determining the elements of the colorimetric measure half-tone density transform matrix [W], where [ΔR]i is the half-tone density difference vector associated with the i-th additional calibration print and having the components formed by the half-tone density differences for each of the printing colours, and [ΔF]i is the colorimetric measure difference vector associated with the i-th additional calibration print and having the components formed by the colorimetric measure differences, and from the colour variation vector obtained in that manner a layer thickness variation control vector is produced for adjusting the colour control elements of the printing machine.

3. A process according to claim 2, wherein, using the given boundary densities and the measured full-tone densities of the full-tone fields printed together with the half-tone field on the production sheets, a correction colour space around the actual colour location measured on the half-tone field is determined and a given desired colour location lying outside the correction colour space is replaced by an attainable desired colour location on the boundary surface of the correction colour space with a colour deviation from the given desired colour location, the components of which deviation that are essential for printing quality are minimal.

4. A process according to claim 2 or 3, wherein the colour variation vector or a substitute colour variation vector calculated in accordance with a regulation strategy in the colour space taking into consideration the boundary values for the attainable full-tone densities is multiplied by a colorimetric measure full-tone density transform matrix in order to obtain the layer thickness variation control vector.

5. A process according to claim 4, wherein the colorimetric measure full-tone density transform matrix is determined by measuring for each colour the full-tone density difference between the full-tone densities of the full-tone field of the reference calibration print, on the one hand, and those of the full-tone fields of the additional calibration prints, on the other hand, by means of the densitometer and measuring the colorimetric measure differences between the colorimetric measures of the half-tone field of the reference calibration print, on the one hand, and those of the half-tone fields of the additional calibration prints, on the other hand, by means of the spectrophotometer, and, by substituting the values of the full-tone density differences and colorimetric measure differences obtained in that manner in the equations$\text{[ΔV]i =[Z] ·[ΔF]i ,}$ determining the elements of the colorimetric measure full-tone density transform matrix [Z], where [ΔV]i is the full-tone density difference vector associated with the i-th additional calibration print and having the components formed by the full-tone density differences for each of the printing colours, and [ΔF]i is the colorimetric measure difference vector associated with the i-th additional calibration print and having the components formed by the colorimetric measure differences.

6. A process according to claim 4, wherein the colorimetric measure full-tone density transform matrix is determined by determining the colorimetric measure half-tone density transform matrix [W] and multiplying it by the inverted full-tone density / half-tone density transform matrix [X]⁻¹ which is in turn determined by measuring, by means of a densitometer, the half-tone density differences between the half-tone densities of the half-tone field of the reference calibration print, on the one hand, and those of the half-tone fields of the additional calibration prints, on the other hand, and, for every colour, the full-tone density difference between the full-tone densities of the full-tone field of the reference calibration print, on the one hand, and those of the full-tone fields of the additional calibration prints, on the other hand, and, by substituting the values of the half-tone density differences and full-tone density differences obtained in that manner in the equations$\text{[ΔR]i =[X] ·[ΔV]i ,}$ determining the elements of the full-tone density / half tone density transform matrix X are determined, where [ΔR]i is the half-tone density difference vector associated with the i-th additional calibration print and having the components formed by the half-tone density differences for each of the printing colours, and [ΔV]i is the full-tone density difference vector associated with the i-th additional calibration print and having the components formed by the full-tone differences.

## Revendications

1. Méthode de détermination des différences d'indices colorimétriques entre deux zones tramées imprimées à l'aide d'une presse à imprimer, en particulier deux zones d'équilibrage de l'échelle des gris, par exploration optique, à l'aide d'un densitomètre, des zones tramées à comparer, méthode dans laquelle, pour chaque couleur d'impression participante, on détermine la différence des densités de trame correspondantes et, par une transformation comprenant une multiplication, on transforme ces différences en différences d'indice colorimétrique sur un diagramme chromatique étagé à équidistance, sensible, méthode dans laquelle on détermine les facteurs de multiplication par un essai préalable d'impression avec variation systématique de l'apport des différentes couleurs, puis traitement au moyen d'un densitomètre et d'un appareil de mesure calorimétrique, méthode caractérisée par le fait qu'un vecteur de différence des densités de trame, comprenant comme composantes les différences des densités de trame des couleurs d'impression participantes, est transformé, par multiplication avec une matrice de transformation indices colorimétriques - densité de trame, inversée, en un vecteur de modification de couleur, comprenant comme composantes les différences d'indices colorimétriques, sur le diagramme chromatique étagé à équidistance, sensible, méthode dans laquelle la matrice de transformation indices colorimétriques - densité de trame est déterminée par le moyen qu'à l'aide de la presse à imprimer on imprime, sous les conditions nominales, un tirage étalon de référence ainsi que plusieurs tirages étalons supplémentaires, qui présentent chacun plusieurs zones de couleur pleine ainsi qu'une zone tramée, en particulier une zone d'équilibrage de l'échelle des gris, imprimée en même temps et semblable, au point de vue colorimétrique, aux zones tramées à comparer, méthode dans laquelle chaque tirage étalon supplémentaire présente, pour au moins une zone de couleur pleine, une densité de couleur pleine différente de celle de la zone de couleur pleine de même couleur du tirage étalon de référence, par le fait qu'à l'aide du densitomètre on mesure les différences de densité de trame entre les densités de trame de la zone tramée du tirage étalon de référence d'une part et celles des zones tramées des tirages étalons supplémentaires d'autre part, et qu'à l'aide d'un spectrophotomètre, on mesure les différences d'indices colorimétriques entre les indices colorimétriques de la zone tramée du tirage étalon de référence d'une part et ceux des zones tramées des tirages étalons supplémentaires d'autre part, par le fait qu'en utilisant les valeurs, saisies de cette façon, pour les différences de densité de trame et pour les différences d'indice colorimétrique, on détermine, dans les équations$\text{[ΔR]i = [W] ·[ΔF]i}$ les éléments de la matrice de transformation [W] indices colorimétriques-densités de trame, étant précisé que [ΔR]i est le vecteur de différence de densité de trame qui correspond au tirage étalon supplémentaire d'ordre i et dont les composantes sont formées par les différences de densité de trame pour chaque couleur d'impression et que [ΔF]i est le vecteur de différence d'indice colorimétrique qui correspond au tirage étalon supplémentaire d'ordre i et dont les composantes sont formées par les différences d'indice colorimétrique.

2. Méthode de commande ou de régulation de la couleur de l'impression d'une presse à imprimer, méthode dans laquelle, on saisit par voie optique les zones de mesure sur les feuilles imprimées par la machine à imprimer après démarrage, pour déterminer la distance colorimétrique entre la zone de mesure saisie et une position chromatique prescrite et, à partir de cette distance, produire une grandeur réglante pour régler l'organe de guidage de la couleur de la presse à imprimer, afin de rendre minimaux les écarts de couleur indésirables dans les feuilles imprimées ensuite après démarrage avec le nouveau réglage de guidage de la couleur, méthode dans laquelle en outre on prévoit, sur la feuille obtenue par impression après le démarrage, une zone de mesure, sous forme d'une zone tramée, en particulier une zone d'équilibrage de l'échelle des gris, constituée de plusieurs couleurs d'impression, à laquelle correspond, sur une feuille OK, une trame correspondante définissant la position chromatique prescrite, méthode dans laquelle en outre la détermination de la distance colorimétrique par comparaison des densités de trame obtenues lors de l'exploration des deux zones tramées à l'aide d'un densitomètre se fait de façon que, pour chaque couleur d'impression participante, on détermine la différence des densités de trame correspondantes et, par une transformation comprenant une multiplication, on transforme ces différences en un vecteur de modification de couleur sur un diagramme chromatique étagé à équidistance, sensible, étant précisé que les facteurs de multiplication sont déterminés par un essai préalable d'impression avec variation systèmatique de l'apport des différentes couleurs puis traitement au moyen d'un densitomètre et d'un appareil colorimétrique, et étant précisé qu'à partir du vecteur de modification de la couleur, obtenu de cette façon, on produit des recommandations de commande ou de régulation pour le réglage des organes de guidage de la couleur de la presse à imprimer, méthode caractérisée par le fait qu'un vecteur de différence des densités de trame, comprenant comme composantes les différences des densités de trame des couleurs d'impression participantes, est transformé, par multiplication avec une matrice de transformation indices colorimétriques - densité de trame, inversée, en un vecteur de modification de couleur, comprenant comme composantes les différences d'indices colorimétriques, sur le diagramme chromatique étagé à équidistance, sensible, méthode dans laquelle la matrice de transformation indices colorimétriques - densité de trame est déterminée par le moyen qu'à l'aide de la presse à imprimer on imprime, sous les conditions nominales, un tirage étalon de référence ainsi que plusieurs tirages étalons supplémentaires, qui présentent chacun plusieurs zones de couleur pleine ainsi qu'une zone tramée, en particulier une zone d'équilibrage de l'échelle des gris, imprimée en même temps et semblable, au point de vue colorimétrique, aux zones tramées à comparer, méthode dans laquelle chaque tirage étalon supplémentaire présente, pour au moins une zone de couleur pleine, une densité de couleur pleine différente de celle de la zone de couleur pleine de même couleur du tirage étalon de référence, par le fait qu'à l'aide du densitomètre on mesure les différences de densité de trame entre les densités de trame de la zone tramée du tirage étalon de référence d'une part et celles des zones tramées des tirages étalons supplémentaires d'autre part, et qu'à l'aide d'un spectrophotomètre, on mesure les différences d'indices colorimétriques entre les indice colorimétriques de la zone tramée du tirage étalon de référence d'une part et ceux des zones tramées des tirages étalons supplémentaires d'autre part, par le fait qu'en utilisant les valeurs, saisies de cette façon, pour les différences de densité de trame et pour les différences d'indice colorimétrique, on détermine, dans les équations$\text{[ΔR]i = [W] ·[ΔF]i}$ les éléments de la matrice de transformation [W] indices colorimétriques-densités de trame, étant précisé que [ΔR]i est le vecteur de différence de densité de trame qui correspond au tirage étalon supplémentaire d'ordre i et dont les composantes sont formées par les différences de densité de trame pour chaque couleur d'impression et que [ΔF]i est le vecteur de différence d'indice colorimétrique qui correspond au tirage étalon supplémentaire d'ordre i et dont les composantes sont formées par les différences d'indice colorimétrique, et par le fait qu'à partir du vecteur de modification de couleur obtenu de cette façon on produit un vecteur de commande de modification d'épaisseur de couche pour le réglage des organes de guidage de la couleur de la presse à imprimer.

3. Méthode selon la revendication 2, caractérisée par le fait qu'à l'aidee des densités limites prescrites et des densités de couleur pleine mesurées des zones de couleur pleine imprimées en même temps que la zone tramée sur les feuilles imprimées après démarrage, on détermine un espace chromatique correctif autour de la position chromatique réelle mesurée sur la zone tramée et par le fait que l'on remplace une position chromatique prescrite, située à l'extérieur de l'espace chromatique correctif, par une position chromatique prescrite, pouvant être effectivement atteinte, sur la surface de limitation de l'espace chromatique correctif, à une distance chromatique de la position chromatique prescrite dont les composantes essentielles pour la qualité de l'impression sont minimales.

4. Méthode selon la revendication 2 ou 3, caractérisée par le fait que l'on multiplie le vecteur de modification de la couleur, ou bien un vecteur de modification de la couleur de remplacement calculé en fonction d'une stratégie de régulation sur le diagramme chromatique et en tenant compte des valeurs limites pour les densités de couleur pleine que l'on peut effectivement atteindre, par une matrice de transformation indices colorimétriques - densité de couleur pleine, pour obtenir le vecteur de commande de modification d'épaisseur de couche.

5. Méthode selon la revendication 4, caractérisée par le fait que l'on détermine la matrice de transformation indices colorimétriques - densités de couleur pleine par le moyen qu'à l'aide du densitomètre on mesure, pour chaque couleur, une différence de densité de couleur pleine entre les densités de couleur pleine de la zone de couleur pleine du tirage étalon de référence, d'une part, et celles des zones de couleur pleine des tirages étalons supplémentaires d'autre part, et qu'à l'aide du spectrophotomètre, on détermine les différences d'indice colorimétrique entre les indices colorimétriques de la zone tramée du tirage étalon de référence d'une part et ceux des zones tramées des tirages étalons supplémentaires d'autre part, par le fait qu'en introduisant les valeurs, saisies de cette façon, pour les différences de densité de couleur pleine et pour les différences d'indices colorimétriques dans les équations$\text{[ΔV]i =[Z] ·[ΔF]i}$ on détermine les éléments de la matrice de transformation [Z] indices colorimétriques - densité de couleur pleine, étant précisé que [V]i est le vecteur de différence de densité de couleur pleine qui correspond au tirage étalon supplémentaire d'ordre i et dont les composantes sont formées par les différences de densité de couleur pleine pour chaque couleur d'impression et que [ΔF]i est le vecteur de différence d'indice colorimétrique qui correspond au tirage étalon supplémentaire d'ordre i et dont les composantes sont formées par les différences d'indice colorimétrique.

6. Méthode selon la revendication 4, caractérisée par le fait que l'on détermine la matrice de transformation indices colorimétriques - densité de couleur pleine par le moyen que l'on détermine la matrice de transformation [W] indices colorimétriques-densité de trame et qu'on la multiplie par la matrice de transformation densité de couleur pleine, densité de trame inversée [X]⁻¹ que, de son côté, on détermine par le moyen qu'à l'aide d'un densitomètre on mesure les différences de densité de trame entre les densités de trame de la zone tramée du tirage étalon de référence d'une part et celles des zones tramées des tirages étalons supplémentaires d'autre part, ainsi que, pour chaque couleur, la différence de densité de couleur pleine entre les densités de couleur pleine de la zone de couleur pleine du tirage étalon de référence d'une part et celles des zones de couleur pleine des tirages étalons supplémentaires d'autre part, par le moyen qu'en introduisant les valeurs, saisies de cette façon, pour les différences de densité de trame et pour les différences de densité de couleur pleine dans les équations$\text{[ΔR]i = [X] ·[ΔV]i}$ on détermine les éléments de la matrice de transfor mation densité de couleur pleine-densité de trame [X], étant précisé que [ΔR]i est le vecteur de différence de densité de trame qui correspond au tirage étalon supplémentaire d'ordre i et dont les composantes sont formées par les différences de densité de trame pour chaque couleur d'impression et que [ΔV]i est le vecteur de différence de densité de couleur pleine qui correspond au tirage étalon supplémentaire d'ordre i et dont les composantes sont formées par les différences de densité de couleur pleine.
